# EUROPÄISCHE PATENTSCHRIFT

(11) **EP 2 754 371 B1**
(45) Veröffentlichungstag und Bekanntmachung des Hinweises auf die Patenterteilung: **24.08.2016**
(21) Anmeldenummer: 13191326.1
(22) Anmeldetag: 04.11.2013
(51) Int. Cl.: A47F 5/00, A47F 5/16

(54) **Verkaufsgestell**
Sales stand
Étal

(30) Priorität: 10.01.2013 DE 102013100229
(43) Veröffentlichungstag der Anmeldung: 16.07.2014
(73) Patentinhaber: Wanzl Metallwarenfabrik GmbH, 89340 Leipheim (DE)
(72) Erfinder: Benz, Markus, 89344 Aislingen (DE)

(56) Entgegenhaltungen:
- WO-A1-99/66819
- FR-A1- 2 882 238
- FR-A1- 2 926 966

## Beschreibung

Die Erfindung betrifft ein Verkaufsgestell mit den Merkmalen im Oberbegriff des Hauptanspruchs.

Ein Verkaufsgestell für den Abverkauf von Obst und Gemüse ist beispielsweise aus der EP 1 592 327 B1 bekannt. Dieses weist eine ansteigende Abstellfläche auf, die auf einer Rahmenkonstruktion angebracht ist. Um z.B. Warenbehälter auf einfache Art auf dieser Abstellfläche anordnen zu können, sind zusätzlich spezielle Halter vorgesehen.

Die DE 10 2009 058 645 B4 zeigt ein Modul zur Warenpräsentation. Es besteht aus zwei Säulen, die im unteren Bereich einen L-förmig ausgeführten Fuß aufweisen und einer Anzahl an Aufnahmebehältern, die ansteigend an den Säulen angeordnet sind.

Die DE 90 14 074 U1 und auch die DE 92 13 214 U1 zeigen ein Verkaufsgestell, das zur Darbietung von Ware Einsatz findet. Eine ansteigende Abstellfläche für die Warenbehälter ist auf einem tischähnlichen Untergestell angeordnet.

Darüber hinaus ist in der WO 2011/072317 A1 eine Blende für einen Präsentationsbehälter offenbart, die aus drei oder vier Wänden gebildet ist und sich wechselbar an einen Präsentationsbehälter anbringen lässt. Weiter gattungsgemäße Verkaufsgestelle sind in FR 2882238 und FR 2926966 offenbart. Nun kommt es gerade bei Verkaufsgestellen für Obst und Gemüse vor, dass Ware herunterfällt. Bei einer verschlossenen Version eines Verkaufsgestells - d.h. wenn eine Anzahl an Blenden das Unterteil des Verkaufsgestells verdeckt - kann nur mit großem Aufwand die verderbliche Ware entsorgt werden.

Die Aufgabe der vorliegenden Erfindung besteht darin, ein Verkaufsgestell mit einer Blende unterhalb der Abstellfläche bereitzustellen, bei dem die Möglichkeit gegeben ist, eine einfache Reinigung durchzuführen.

Die Erfindung löst die Aufgabe mit den Merkmalen im Hauptanspruch. Weitere vorteilhafte Ausführungen sind in den Unteransprüchen beschrieben.

Mittels der lageveränderlichen Blende kann der Bereich unterhalb der Abstellfläche auf einfache Art zugänglich gemacht und eine Reinigung durchgeführt werden. Der Reinigungsprozess kann somit erheblich vereinfacht und beschleunigt werden.

Der Einsatz einer solchen Blende stellt eine kostengünstige Lösung dar und kann zudem Einsatz finden auch für den Fall, dass mehrere solcher Verkaufsgestelle nebeneinander angeordnet werden, und auch, wenn zusätzlich noch weitere Verkaufsgestelle am Rückteil vorgesehen sind. Die Rückteile grenzen dann jeweils aneinander.

Die Erfindung wird anhand eines Ausführungsbeispiels näher erläutert. Es zeigt
- Fig. 1a bis f: ein Verkaufsgestell in perspektivischer Ansicht,
- Fig. 2a bis f: dasselbe Verkaufsgestell in Seitenansicht,
- Fig. 3: das Verkaufsgestell mit hochgeklappter Blende in perspektivischer Ansicht sowie
- Fig. 4: eine Blende mit einer Bolzen-/Mutter-Vorrichtung.

Die Erfindung betrifft ein Verkaufsgestell 1, wie es in den Figuren 1a bis f in perspektivischer Ansicht und in den Figuren 2a bis f in Seitenansicht dargestellt ist. Es weist Seitenteile 2, und ein Rückteil 6 sowie eine ansteigende Abstellfläche 7 für nicht näher dargestellte Warenbehälter auf.

Unterhalb der Abstellfläche 7 ist eine Blende 10 vorgesehen. Da meist mehrere Verkaufsgestelle 1 nebeneinander angeordnet sind, hat es sich als vorteilhaft erwiesen, dass lediglich eine Blende 10 vorgesehen und diese an der Frontseite des Gestells 1 angebracht ist.

Jedes Seitenteil 2 weist zwei Säulen 3, 3' mit einer unterschiedlichen Höhe auf. Die Säulen 3, 3' sind durch eine Verstrebung 4 miteinander verbunden. Die Verstrebung 4 bestimmt den Abstand zwischen beiden Säulen 3, 3' und gibt dem Verkaufsgestell Stabilität. Die Art der Verbindung zwischen den Säulen 3, 3'und der Verstrebung 4 ist vorzugsweise derart gewählt, dass sowohl eine einfache Montage als auch eine entsprechende Demontage möglich ist.

Die Blende 10 ist lageveränderlich an den Seitenteilen 2 angebracht. Die Säulen 3' der Frontseite des Gestells 1 sind niedriger als die Säulen 3, an denen das Rückteil 6 angeordnet ist. Die Blende 10 ist jeweils an den beiden gegenüberliegenden Säulen 3' angebracht. Es besteht die Möglichkeit, dass die Blende 10 direkt an den Säulen 3' angeordnet ist, oder aber, dass eine Adaptervorrichtung Einsatz findet. Eine solche Adaptervorrichtung macht Sinn, wenn z.B. bestehende Verkaufsgestelle 1 mit einer Blende 10 nachgerüstet werden sollen.

Die Blende 10 weist Öffnungen 13 auf. Diese Öffnungen 13 können beispielsweise als länglicher Schlitz 14 gebildet sein. Die Öffnungen 13 sind an einem abgewinkelten Blechabschnitt 15 der Blende 10 vorgesehen.

Jede der beiden gegenüberliegenden Säulen 3', mit einer geringeren Höhe, weist eine Bolzen-/Mutter-Vorrichtung 5 auf. Eine solche Vorrichtung 5 ist in Figur 4 detailliert dargestellt. Die Säule 3' ist vorzugsweise aus einem U-Profil gebildet. An dieses U-Profil wird vorzugsweise wechselbar eine Bolzenvorrichtung 5 angebracht. Jede Säule 3' hat mehrere Stellen, an denen eine solche Bolzenvorrichtung 5 anbringbar ist. Das Ende des Bolzens weist ein Gewinde auf. Nachdem der Bolzen in die Öffnung 13 der Blende 10 eingebracht ist, wird eine Unterlegscheibe angebracht und schließlich eine Mutter auf das Ende des Bolzens aufgeschraubt. Somit nimmt die Öffnung 13 der Blende 10 den Bolzen dieser Bolzen-/Mutter-Vorrichtung 5 auf. Die Blende 10 ist dann mit einer Mutter an der Säule 3' gesichert. Das gewährleistet zum einen eine sichere Anordnung der Blende 10 an der Säule 3', zum anderen lässt sich die Blende 10 entlang ihrer Öffnung 13 bewegen. Zusätzlich stellt die Bolzen-/Mutter-Vorrichtung 5 einen Drehpunkt für die Blende 10 dar.

Wie in Figur 3 dargestellt, lässt sich die Blende 10 in Richtung Abstellfläche 7 entlang der Öffnung 13 und somit in den Bereich unterhalb der Abstellfläche 7 bewegen. Die Bewegung der Blende 10 wird sowohl durch die Unterkante 9 der Abstellfläche 7 als auch durch die Öffnung 13 der Blende 10 begrenzt.

Das vereinfacht den Reinigungsprozess zusätzlich, denn die Blende 10 hält ohne einen zusätzlichen Mechanismus in diesem geöffneten Zustand. Es ist somit überflüssig, die Blende 10 mit einer Hand festzuhalten, um den Bereich unterhalb der Abstellfläche 7 zu reinigen.

Jede der beiden gegenüberliegenden Säulen 3' mit einer geringeren Höhe weist eine solche Bolzen-/Mutter-Verbindung 5 auf, wobei diese Bolzen-/Mutter-Verbindung 5 jeweils auf gleicher Höhe an der Säule 3' angeordnet ist.

In geschlossenem Zustand verschließt die Blende 10 die Fläche zwischen den beiden Säulen 3', dem Fußboden und der Unterseite 8 der Abstellfläche 7.

Die Höhe der Blende 10 ist abhängig davon, an welcher Stelle sie unterhalb der Abstellfläche 7 Einsatz findet. Auch der Winkel der Abstellfläche 7 ist hierbei von Bedeutung.

Die Blende 10 weist eine Oberkante 11 und eine Unterkante 12 auf. Hierbei ist die Unterkante 12 derart ausgeführt, dass sich die Blende 10 sowohl einfach anheben lässt, dass die Blende 10 zudem aber auch einen ordentlichen Abschluss zum Boden bildet, d.h. möglichst nur einen geringen Abstand vom Boden aufweist. Wie in Figur 4 dargestellt, ist die Unterkante 12 eine Abkantung, die in Form eines rechten Winkels ausgeführt ist, wobei der Abschluss eine senkrechte Ausrichtung zum Boden aufweist. Die Oberkante 11 ist von geringerer Bedeutung und kann ähnlich wie die abgewinkelten Blechabschnitte 15 ausgeführt sein.

Es bleibt dem Fachmann überlassen, an welcher Stelle die Säulen 3' die Abstellfläche 7 abstützen. Wie in dem Beispiel dargestellt, hat es sich als sinnvoll erwiesen, ca. ein Viertel der Abstellfläche 7 überstehen zu lassen.

Im Folgenden wird die Funktionsweise der Blende 10 kurz anhand der Figuren 1 und 2 beschrieben:

Die Figuren 1 a und 2a zeigen den Zustand wie die Blende 10 vom Boden in Richtung Abstellfläche 7 gedreht wird. Die Bolzen-/Mutter-Verbindung stellt den Drehpunkt dar. Dies ist möglich, wie in den Figuren 1b und 2b dargestellt, bis dann eine Begrenzung der Bewegung durch die Unterkante 9 der Abstellfläche 7 gegeben ist. (vgl. Figuren 1c, 2c).

Dann wird die Blende 10 entlang der Öffnung 13 in Richtung Rückteil 6 bzw. Boden geschoben. Die Bewegung wird durch die Länge der Öffnung 13 begrenzt. (Figuren 1d und 2d) Die Blende 10 befindet sich dann in geöffnetem Zustand und die Reinigungsarbeiten können vorgenommen werden.

Um die Blende 10 dann wieder zu schließen, wird an der Blende 10 gezogen, so dass sich diese entlang der Öffnung 13 bewegen lässt, bis wiederum das Ende der Öffnung 13 erreicht ist (Figuren 1e, 2e) und sich die Blende 10 dann zurück in Richtung Boden bzw. Säule 3' drehen lässt.

Das Rückteil 6 stellt eine Begrenzung dar und verleiht dem Gestell 1 Stabilität. Es ist zwischen den beiden Säulen 3 angebracht. Die Art des Rückteils 6 ist beliebig, es kann eine Gitterwand - wie dargestellt - oder eine Ausführung aus einem vollflächigem Material Verwendung finden. Auch die Abstellfläche 7 ist an den Säulen 3, 3' wechselbar angeordnet. Das Gestell 1 lässt sich somit auf einfache Art zerlegen.

### Bezugszeichenliste

- 1: Verkaufsgestell, Gestell
- 2: Seitenteil
- 3: Säule
- 3': Säule mit geringerer Höhe
- 4: Verstrebung
- 5: Bolzen-/Mutter-Vorrichtung
- 6: Rückteil
- 7: Abstellfläche
- 8: Unterseite (Abstellfläche)
- 9: Unterkante (Abstellfläche)
- 10: Blende
- 11: Oberkante
- 12: Unterkante
- 13: Öffnung
- 14: länglicher Schlitz
- 15: abgewinkelte Blechabschnitte

## Patentansprüche

1. Verkaufsgestell mit Seitenteilen (2), mit einem Rückteil (6) und mit einer ansteigenden Abstellfläche (7) für Warenbehälter, sowie einer unterhalb der Abstellfläche (7) vorgesehenen Blende (10),
wobei die Blende (10) lageveränderlich an den Seitenteilen (2) angebracht ist,
wobei die Blende (10) drehbeweglich und verschiebbar gelagert ist,
wobei die Blende (10) Öffnungen (13) aufweist,
und sowohl die Unterkante (9) der Abstellfläche (7) als auch die Öffnungen (13) die Bewegung der Blende (10) begrenzen.

2. Verkaufsgestell nach Anspruch 1, **dadurch gekennzeichnet, dass** jedes Seitenteil (2) zwei Säulen (3, 3') mit unterschiedlicher Höhe aufweist, wobei die Säulen (3, 3') durch eine Verstrebung (4) miteinander verbunden sind und wobei ferner die Verstrebung (4) den Abstand zwischen beiden Säulen (3, 3') bestimmt und dem Verkaufsgestell (1) Stabilität gibt.

3. Verkaufsgestell nach Anspruch 2, **dadurch gekennzeichnet, dass** die Blende (10) jeweils an den beiden gegenüberliegenden Säulen (3') mit der geringeren Höhe angebracht ist.

4. Verkaufsgestell nach Anspruch 1, **dadurch gekennzeichnet, dass** die Öffnungen (13) als länglicher Schlitz (14) gebildet sind.

5. Verkaufsgestell nach einem der Ansprüche 1 oder 4, **dadurch gekennzeichnet, dass** die Öffnungen (13) gegenüberliegend an einem angewinkelten Blechabschnitt (15) vorgesehen sind.

6. Verkaufsgestell nach einem der Ansprüche 2 bis 5, **dadurch gekennzeichnet, dass** jede Säule (3') eine Bolzen- /Mutter-Vorrichtung (5) aufweist.

7. Verkaufsgestell nach Anspruch 6, **dadurch gekennzeichnet, dass** die Öffnung (13) der Blende (10) den Bolzen dieser Bolzen-/Mutter-Vorrichtung (5) aufnimmt, und dass die Blende (10) mit einer Mutter an der Säule (3') gesichert ist.

8. Verkaufsgestell nach Anspruch 6, **dadurch gekennzeichnet, dass** diese Bolzen- /Mutter-Vorrichtung (5) einen Drehpunkt für die Blende (10) darstellt.

9. Verkaufsgestell nach Anspruch 2, **dadurch gekennzeichnet, dass** die Blende (10) in geschlossenem Zustand die Fläche zwischen den beiden Säulen (3'), dem Fußboden und der Unterseite (8) der Abstellfläche (7) verschließt.

## Claims

1. A sales stand with side parts (2), with a back part (6) and with a rising display surface (7) for goods containers, and a screen (10) provided beneath the display surface (7), wherein the screen (10) is attached to the side parts (2) so that its position can be changed,
wherein the screen (10) is mounted to be movable in rotation and displaceable,
wherein the screen (10) has openings (13),
and both the lower edge (9) of the display surface (7) and the openings (13) limit the movement of the screen (10).

2. A sales stand according to Claim 1, **characterised in that** each side part (2) has two columns (3, 3') with different heights, the columns (3, 3') being connected to one another by bracing (4), and furthermore the bracing (4) determining the distance between the two columns (3, 3') and imparting stability to the sales stand (1).

3. A sales stand according to Claim 2, **characterised in that** the screen (10) in each case is attached to the two opposing columns (3') with the lower height.

4. A sales stand according to Claim 1, **characterised in that** the openings (13) are formed as elongate slots (14).

5. A sales stand according to one of Claims 1 or 4, **characterised in that** the openings (13) are provided lying opposite on an angled sheet-metal section (15).

6. A sales stand according to one of Claims 2 to 5, **characterised in that** each column (3') has a bolt/nut device (5).

7. A sales stand according to Claim 6, **characterised in that** the opening (13) of the screen (10) receives the bolt of this bolt/nut device (5), and **in that** the screen (10) is secured to the column (3') with a nut.

8. A sales stand according to Claim 6, **characterised in that** this bolt/nut device (5) represents a pivot point for the screen (10).

9. A sales stand according to Claim 2, **characterised in that** the screen (10) in the closed state closes off the area between the two columns (3'), the floor and the underside (8) of the display surface (7).

## Revendications

1. Présentoir de vente comprenant des parties latérales (2), une partie postérieure (6) et un reposoir (7) à pente ascendante, destiné à des réceptacles de marchandises, ainsi qu'un panneau occultant (10) prévu au-dessous dudit reposoir (7), ledit panneau occultant (10) étant installé sur lesdites parties latérales (2) avec position variable,
ledit panneau occultant (10) étant monté avec faculté de mouvements rotatoire et coulissant,
ledit panneau occultant (10) étant muni d'orifices (13),
sachant que l'arête inférieure (9) dudit reposoir (7), de même que lesdits orifices (13), limitent le mouvement dudit panneau occultant (10).

2. Présentoir de vente selon la revendication 1, **caractérisé par le fait que** chaque partie latérale (2) comporte deux colonnes (3, 3') de hauteurs différentes, lesdites colonnes (3, 3') étant reliées l'une à l'autre par un entretoisement (4), sachant par ailleurs que ledit entretoisement (4) détermine la distance entre les deux colonnes (3, 3') et confère une stabilité audit présentoir de vente (1).

3. Présentoir de vente selon la revendication 2, **caractérisé par le fait que** le panneau occultant (10) est respectivement implanté sur les deux colonnes (3') opposées l'une à l'autre et présentant la hauteur moindre.

4. Présentoir de vente selon la revendication 1, **caractérisé par le fait que** les orifices (13) se présentent comme une fente allongée (14).

5. Présentoir de vente selon l'une des revendications 1 ou 4, **caractérisé par le fait que** les orifices (13) sont prévus, mutuellement à l'opposé, sur une région (15) en tôle coudée.

6. Présentoir de vente selon l'une des revendications 2 à 5, **caractérisé par le fait que** chaque colonne (3') comporte un dispositif (5) à boulon/écrou.

7. Présentoir de vente selon la revendication 6, **caractérisé par le fait que** l'orifice (13) du panneau occultant (10) reçoit le boulon de ce dispositif (5) à boulon/écrou ; et **par le fait que** ledit panneau occultant (10) est arrêté sur ladite colonne (3') par un écrou.

8. Présentoir de vente selon la revendication 6, **caractérisé par le fait que** ce dispositif (5) à boulon/écrou représente un point de rotation dédié au panneau occultant (10).

9. Présentoir de vente selon la revendication 2, **caractérisé par le fait que** le panneau occultant (10) obture, à l'état fermé, la surface située entre les deux colonnes (3'), le sol et la face inférieure (8) du reposoir (7).
